# EUROPÄISCHE PATENTSCHRIFT

(11) **EP 0 409 046 B1**
(45) Veröffentlichungstag und Bekanntmachung des Hinweises auf die Patenterteilung: **18.01.1995**
(21) Anmeldenummer: 90113140.9
(22) Anmeldetag: 10.07.1990
(51) Int. Cl.: B65H 31/00, B41F 13/70

(54) **Bogenausleger für Druckmaschinen**
Sheet delivering device for printing machines
Receveur de feuilles pour machines à imprimer

(30) Priorität: 15.07.1989 DE 3923475
(43) Veröffentlichungstag der Anmeldung: 23.01.1991
(73) Patentinhaber: KOENIG & BAUER-ALBERT AKTIENGESELLSCHAFT, 97080 Würzburg (DE)
(72) Erfinder: Kohlmann, Helmut, D-8782 Karlstadt-Mühlbach (DE)

(56) Entgegenhaltungen:
- CH-A- 648 263
- DD-A- 216 436
- DE-A- 3 024 133
- DE-C- 2 047 808
- GB-A- 2 080 255

## Beschreibung

Die Erfindung betrifft einen Bogenausleger für Druckmaschinen gemäß dem Oberbegriff des Anspruchs 1.

Durch die DE-PS 20 47 808 ist ein derartiger Bogenausleger bekannt geworden. Dieser weist hintere Bogenanschläge auf, die beim Einschieben eines Hilfsablagetisches quer zu einer Bogentransportrichtung abgeschwenkt werden. Durch das Abschwenken der Bogenanschläge sind diese außer Funktion gesetzt. Um jedoch auch weiterhin eine Ausrichtung der auf den Hilfsablagetisch abgelegten Bogen vornehmen zu können, werden zusätzlich angeordnete Bogenanschläge auf den Hilfsablagetisch abgesenkt. Diese zusätzlichen Bogenanschläge sind mittels eines Hilfsgestänges mit den abschwenkbaren Bogenanschlägen verbunden. Nachteilig ist die Anordnung zusätzlicher Bogenanschläge und die aufwendige Konstruktion zu deren Betätigung. Weiterhin können Bogen, die während des Einschiebens des Hilfsablagetisches auf diesem abgelegt werden, durch das Herabsenken der zusätzlich vorgesehenen Bogenanschläge zwischen diesen und dem Hilfsablagetisch eingeklemmt werden. Hierdurch würden dann beim Herausziehen des Hilfsablagetisches eingeklemmte Bogen zerstört werden, was zu einer unkorrekten Stapelbildung führen würde und damit zu vorzeitigem Stapelwechsel oder gar Maschinenstop.

Der Erfindung liegt die Aufgabe zugrunde, einen einfachen Bogenanschlag für die Bogenhinterkante bei Auslegern an bogenverarbeitenden Maschinen zu schaffen, der eine Ausrichtung des Bogenhauptstapels in Bogentransportrichtung bewirkt und insbesondere beim Einschieben einer Zwischenstapeleinrichtung in den Bereich der abzulegenden Bogen verhindert, daß der oder die Bogen einer oberen Lage des Bogenhauptstapels wie auch die auf die Zwischenstapeleinrichtung aufgelegten Bogen durch das Einschieben der Zwischenstapeleinrichtung aus einer vorbestimmten, ausgerichteten Lage verschoben werden.

Die geltende Aufgabe wird erfindungsgemäß durch den kennzeichnenden Teil des Anspruchs 1 gelöst.

Die Vorteile der erfindungsgemäßen Bogenanschläge liegen insbesondere darin, daß sie die Nachteile des Standes der Technik vermeiden und darüberhinaus die Bogen des Hauptstapels während des Einschiebens einer Zwischenstapeleinrichtung weiterhin ausrichten. Die einfache Konstruktion ist kostengünstig herstellbar, ist störunanfällig und leicht zu handhaben, wodurch Wartungskosten und Stillstandszeiten der Maschine gesenkt werden.

Ein Ausführungsbeispiel der Erfindung ist in den Zeichnungen dargestellt und wird im folgenden erläutert. Es zeigen:
- Fig. 1: eine schematische Seitenansicht des Bogenauslegers,
- Fig. 2: eine schematische Ansicht des Bogenhauptstapels, in Bogentransportrichtung gesehen,
- Fig. 3: eine Draufsicht auf die Zwischenstapeleinrichtung,
- Fig. 4: eine vergrößerte Seitenansicht des Bereiches Bogenhauptstapelhinterkante mit den erfindungsgemäßen Bogenanschlägen.

Ein Bogenausleger 1 für eine Druckmaschine weist ein Kettenrad 2 und eine umlaufende, endlose Kette 3 auf, an der Bogengreifereinrichtungen 4 angeordnet sind. Die Bogen 6 werden von einer nicht dargestellten Druckmaschine bedruckt und von den Bogengreifern 4 über einen Bogenhauptstapel 7 transportiert, über welchem sie an vorgegebener Stelle ihren Greiferschluß öffnen und den Bogen 6 fallenlassen. Hierbei wird die Bogenhinterkante von einer Bremseinrichtung 8 (z.B. Saugwalze) gehalten, welche die Geschwindigkeit des Bogens verzögert. Die Bremseinrichtung 8 ist in einer zwischen Gestellwänden 9,11 des Bogenauslegers 1 horizontal verschiebbaren Traverse (nicht dargestellt) gelagert. Die Traverse kann aufgrund ihrer horizontalen Verschiebbarkeit auf verschiedene Bogenformate eingestellt werden.

Unterhalb der Bremseinrichtung 8 ist eine horizontal in Bogentransportrichtung oszillierende Leiste 13 vorgesehen. Die Leiste 13 weist zu diesem Zweck einen mit der Leiste 13 fest verbundenen Schlitten 12 auf. Der Schlitten 12 ist jeweils an seiner auf die Gestellwand 9;11 weisenden Seite mit zwei drehbar gelagerten Rollen 41,42 versehen, die in einer gestellwandfesten Führung 43 horizontal geführt werden. Eine erste Rolle 41 steht hierbei jeweils in Kontakt mit einem exzentrisch zur Bremseinrichtung 8 angeordneten Nocken 46. Eine Druckfeder 44 stützt sich auf ihrer einen Seite jeweils an der Gestellwand 9;11 und auf der anderen Seite am Schlitten 12 ab. Eine durch den Nocken 46 aufgezwungene, horizontale Auslenkung des Schlittens 12 erfolgt gegen die Rückstellkraft der Druckfeder 44.

An der Leiste 13 sind in einem Abstand a voneinander zwei Bolzen 16,17 vorgesehen, auf denen jeweils ein Bogenanschlag 18;19 schwenkbar angeordnet ist. Die Bogenanschläge 18;19 werden zusammen mit der Leiste 13 in bzw. gegen die Bogentransportrichtung bewegt und stoßen dabei an eine Bogen- bzw. Bogenstapelhinterkante. Hierbei werden die auf den Bogenhauptstapel 7 abgelegten Bogen 6 gegen einen vorderen Bogenanschlag 39 geschoben und ausgerichtet.

Die Bogenanschläge 18,19 sind so lang ausgeführt, daß sie einen oberen Bereich des Bogenhauptstapels 7 überdecken und somit auch für die Bogen des oberen Bereichs einen Anschlag bilden.

Beim Einschub einer Zwischenstapeleinrichtung 21 in den Bereich der abzulegenden Bogen 6 werden sowohl die Bogen 6 auf dem Bogenhauptstapel 7 als auch die Bogen 6 auf einem Zwischenstapel 25 auf der Zwischenstapeleinrichtung 21 mittels der oszillierenden Bogenanschläge 18,19 ausgerichtet.

Die Bogenanschläge 18,19 wirken während der Trennung des unteren Bogenhauptstapels 7 von einem oberen Zwischenstapel 25 solange auf die Hinterkanten beider Stapel 7,25, bis die Zwischenstapeleinrichtung 21 mit ihrer Vorderkante die Bogenanschläge erreicht hat. In diesem Moment ist der obere Zwischenstapel 25 vom unteren Bogenhauptstapel 7 getrennt. Eine Ausrichtung des unteren Bogenhauptstapels 7 ist nicht mehr notwendig, daher werden die Bogenanschläge 18,19 beim Einschieben der Zwischenstapeleinrichtung 21, vorzugsweise bei Kontakt der Zwischenstapeleinrichtung 21 mit den Bogenanschlägen 18,19 quer zur Bogentransportrichtung bzw. quer zur Einschubrichtung der Zwischenstapeleinrichtung 21 um den Bolzen 16;17 nach oben geschwenkt, bis sie auf der Oberfläche der Zwischenstapeleinrichtung 21 zu liegen kommen. Eine oszillierende Bewegung der Bogenanschläge 18, 19 erfolgt daraufhin in Kontakt mit der Oberfläche der Zwischenstapeleinrichtung 21.

Die Schwenkbewegung der Bogenanschläge 16,17 wird durch eine Einrichtung am Vorderteil der Zwischenstapeleinrichtung 21 ausgelöst. Zu diesem Zweck weist die Zwischenstapeleinrichtung 21 in einem Abstand b (b < a) zwei Schrägen 23,24 auf, deren Verlängerungen 26,27 sich unter einem spitzen Winkel α (z.B. 90°) schneiden, wobei die unter dem Winkel α gebildete Spitze 28 in Einschubrichtung der Zwischenstapeleinrichtung 21, also entgegen der Bogentransportrichtung, weist.

Eine auf die Bogenanschläge 18,19 nach unten wirkende Kraft wird allein durch die Schwerkraft der Bogenanschläge 18,19 aufgebracht. Es ist jedoch auch denkbar, diese mittels Zug-oder Druckfedern zu verstärken. Die Bogenanschläge 18,19 hängen in Grundstellung, d.h. wenn eine Hauptstapelplatte 31 soweit abgeschwenkt ist, daß sie keinen Kontakt mehr mit den Bogenanschlägen 18,19 aufweist, stets um einen kleinen Winkel β (ca. 15°) zur Vertikalen 29,30 geneigt. Durch diese Anordnung wird erreicht, daß die Hauptstapelplatte 31 beim Hochfahren im z.B. leeren Zustand durch Kontaktieren der Bogenanschläge 18,19 diese in eine Schwenkbewegung versetzt, so daß die Bogenanschläge 18,19 nur durch ihr Eigengewicht belastet auf der Hauptstapelplatte 31 aufliegen.

Die Zwischenstapeleinrichtung 21 ist in einfacher Bauweise als Stapelplatte ausgeführt und weist an ihren Seitenkanten 32,33 jeweils eine Anzahl drehbar gelagerter Rollen 34,36 auf, mittels derer sie in Schienen 37,38 leicht verschiebbar horizontal geführt wird. Die Schienen 37,38 sind an den Gestellwänden 9,11 befestigt.

Der vordere Bogenanschlag 39 ist unterhalb des Kettenrades 2 vorgesehen und schwenkbar an den Gestellwänden 9,11 befestigt.

### Teileliste

- 1: Bogenausleger
- 2: Kettenrad
- 3: Kette
- 4: Bogengreifereinrichtung
- 5: -
- 6: Bogen
- 7: Bogenhauptstapel
- 8: Bremseinrichtung, Saugwalze
- 9: Gestellwand
- 10: -
- 11: Gestellwand
- 12: -
- 13: Leiste
- 14: -
- 15: -
- 16: Bolzen
- 17: Bolzen
- 18: Bogenanschlag
- 19: Bogenanschlag
- 20: -
- 21: Zwischenstapeleinrichtung
- 23: Schräge
- 24: Schräge
- 25: Zwischenstapel
- 26: Verlängerung
- 27: Verlängerung
- 28: Spitze
- 29: Vertikale
- 30: -
- 31: Hauptstapelplatte
- 32: Seitenkante
- 33: Seitenkante
- 34: Rolle
- 35: -
- 36: Rolle
- 37: Schiene
- 38: Schiene
- 39: Bogenanschlag
- 40: -
- 41: Rolle
- 42: Rolle
- 43: Führung
- 44: Druckfeder
- 45: -
- 46: Nocken
- a: Abstand (16,17)
- b: Abstand (23,24)
- α: Winkel (∢ 26;27)
- β: Winkel (∢ 18,29)

## Patentansprüche

1. Bogenausleger (1) für bogenverarbeitende Maschinen mit einer in den Bereich der abzulegenden Bogen (6) entgegen deren Transportrichtung von der Stapelvorderkante her einfahrbaren Zwischenstapeleinrichtung (21) zur Aufnahme von Bogen (6) in einen Zwischenstapel (25) während des Stapelwechsels, mit der Hinterkante des Bogenhauptstapels (7) und der Hinterkante des Zwischenstapels (7) oszillierend in Berührung bringbar angeordneten, verschwenkbaren Bogenanschlägen (18; 19), dadurch gekennzeichnet, daß die Bogenanschläge (18; 19) an einer oberhalb der Zwischenstapelebene quer zur Transportrichtung der Bogen (6) angeordneten und in Transportrichtung der Bogen (6) oszillierenden Leiste (13) in einen Abstand (a) voneinander quer zur Transportrichtung der Bogen (6) schwenkbar hängend angeordnet sind, daß die Zwischenstapeleinrichtung (21) in der Kontur ihres mit den Bogenanschlägen (18; 19) zusammenwirkenden Vorderkante einen quer zur Transportrichtung der Bogen (6) sich erstreckenden mittleren Abschnitt aufweist, dessen Breite (b) kleiner ist als der Abstand (a) der Bogenanschläge (18; 19) voneinander, und an den sich an beiden Seiten in Transportrichtung der Bogen (6) zu den Stapelseiten hin verlaufende Abschnitte (23; 24) anschließen, die zueinander in einem Winkel (α) derart verlaufen, daß bei einem vollständigen Einfahren der Zwischenstapeleinrichtung (21) die Bogenanschläge (18; 19) zur Auflage auf die Oberseite der Zwischenstapeleinrichtung (21) kommen.

2. Bogenausleger (1) nach Anspruch 1, dadurch gekennzeichnet, daß die Abschnitte (23; 24) zwischen sich einen spitzen Winkel einschließen.

3. Bogenausleger (1) nach einem der Ansprüche 1 oder 2, dadurch gekennzeichnet, daß die Bogenanschläge (18; 19) bei nicht mit ihnen in Kontakt stehender Zwischenstapeleinrichtung (21) in einem Winkel (α) größer als Null zur Vertikalen (29; 30) hängen.

## Claims

1. Sheet delivering device (1) for sheet-processing machines, having an intermediate stacking device (21) which can be introduced into the region of the sheets (6) to be delivered in opposition to the direction of transport thereof from the stack front edge, for receiving sheets (6) in an intermediate stack (25) during changing of the stack, having pivotal sheet stops (18; 19) which are arranged such that they can bring the rear edge of the sheet main stack (7) and the rear edge of the intermediate stack (7) into contact in oscillating manner, characterized in that the sheet stops (18; 19) are arranged in pivotally suspended manner at a spacing (a) from one another, transversely with respect to the direction of transport of the sheets (6), on a rail (13) which is arranged above the intermediate stack plane, transversely with respect to the direction of transport of the sheets (6), and oscillates in the direction of transport of the sheets (6), in that the intermediate stacking device (21) has, in the contour of its front edge cooperating with the sheet stops (18; 19), a central portion which extends transversely with respect to the direction of transport of the sheets (6) and whereof the width (b) is smaller than the spacing (a) of the sheet stops (18; 19) from one another and which is adjoined on both sides by portions (23; 24) which run in the direction of transport of the sheets (6) towards the stack sides and which run at an angle (α) from one another such that when the intermediate stacking device (21) is introduced fully the sheet stops (18; 19) come to bear against the upper side of the intermediate stacking device (21).

2. Sheet delivering device (1) according to Claim 1, characterized in that the portions (23; 24) enclose between them an acute angle.

3. Sheet delivering device (1) according to one of Claims 1 or 2, characterized in that the sheet stops (18; 19) are suspended at an angle (α) which is greater than zero with respect to the vertical (29; 30) when the intermediate stacking device (21) is not in contact with them.

## Revendications

1. Receveur de feuilles (1) pour machines travaillant des feuilles, avec un dispositif de stockage intermédiaire (27), susceptible d'être introduit dans la zone des feuilles (6) à déposer, en progressant dans la direction inverse de sa direction de transport, depuis l'arête avant de la pile, pour recevoir des feuilles (6), dans une pile intermédiaire (25) pendant le changement de pile, l'arête arrière de la pile principale de feuilles (7) et l'arête arrière de la pile intermédiaire (7) étant susceptibles d'être placées, avec un mouvement oscillant, en contact avec des butées à feuilles (18; 19) pivotantes, caractérisé en ce que les butées à feuilles (18; 19) sont disposées sur une bande (13) disposée au-dessus du plan de pile intermédiaire et transversalement par rapport à la direction de transport des feuilles (6) et oscillant dans la direction de transport des feuilles (6), les butées à feuilles (18; 19) étant accrochées de façon à pouvoir pivoter à une distance a les unes des autres, transversalement par rapport à la direction de transport des feuilles (6), en ce que le dispositif d'empilage intermédiaire (21) présente une section médiane s'étendant transversalement à la direction de transport des feuilles (6), dans le contour de son arête avant coopérant avec les butées à feuilles, et dont la largeur (b) est inférieure à la distance (a) entre les butées à feuilles (18; 19), et se raccordant à des sections (23; 24) s'étendant des deux côtés dans la direction de transport des feuilles (6), sur les faces de pile, en faisant un angle (α) tel que, lors de la pénétration complète du dispositif d'empilage intermédiaire (21), les butées à feuille (18; 19) vienent en appui sur la face supérieure du dispositif d'empilage intermédiaire (21).

2. Receveur de feuilles (1) selon la revendication 1, caractérisé en ce que les sections (23; 24) font en elles un angle aigu.

3. Receveur de feuilles (1) selon l'une des revendications 1 ou 2, caractérisé en ce que les butées à feuilles (18; 19) pendent avec un angle (α) supérieur à zéro par rapport à la verticale (29; 30), lorsque le dispositif d'empilage intermédiaire (21) n'est pas en contact avec elles.
